# EUROPÄISCHE PATENTANMELDUNG

(11) **EP 1 061 194 A2**
(43) Veröffentlichungstag der Anmeldung: **20.12.2000**
(21) Anmeldenummer: 00106477.3
(22) Anmeldetag: 25.03.2000
(51) Int. Cl.: E04B 2/96

(54) **Haltevorrichtung für Glasscheiben**

(30) Priorität: 16.06.1999 DE 29910537 U
(71) Anmelder: Corus Aluminium Profiltechnik GmbH, 88267 Vogt (DE)
(72) Erfinder: Dietenberger, Erich, 88267 Vogt (DE); Brillisauer, Josef, 88364 Wolfegg (DE); Hermes, Marcus, Dipl.-Ing., 88353 Kisslegg (DE)
(74) Vertreter: Engelhardt, Guido, Dipl.-Ing.

(57) **Zusammenfassung**

Bei einer Vorrichtung (1) zur Halterung von zwei Glasscheiben (3, 4) an Pfosten (2) einer Fassade (10), bestehend aus einem an diesem zu befestigenden Grundprofil (11), einem mit diesem verbundenen Abstandshalter (21) sowie einem diesen beidseits übergreifenden Klemmprofil (31), zwischen dem und dem Grundprofil (11) die Glasscheiben (3, 4) über an diesen anliegenden Dichtungen (16, 17 bzw. 24, 25) eingespannt sind, ist das Klemmprofil (31) als profilierte Leiste ausgebildet und über die diesem zugeordneten Dichtungen (24, 25) in den Abstandhalter (21) lageorientiert eingesetzt.

Durch diese Ausgestaltung wird erreicht, daß eine Fassade (10) in kurzer Zeit problemlos zu montieren ist und daß stets eine zuverlässige Abdichtung auf deren Außenseite gewährleistet ist.

## Beschreibung

Die Erfindung bezieht sich auf eine Vorrichtung zur Halterung von jeweils zwei Glasscheiben, Paneelen oder dgl., in deren Randbereichen an Pfosten und/oder Riegeln einer Fassade, bestehend aus einem an diesen zu befestigenden mit einem in einen abstehenden Ansatz eingeformten Schraubkanal versehenen Grundprofil,einem mit diesem verbundenem als Hohlprofil ausgebildeten Abstandhalter sowie einem diesen beidseits übergreifenden Klemmprofil, zwischen dem und dem Grundprofil die Glasscheiben oder Paneele über an diesen anliegenden Dichtungen eingespannt sind.

Bei einer bekannten Haltevorrichtung dieser Art ist der Abstandhalter, auf den das Grundprofil übergreifende Dichtungen aufgesteckt, und die die Haltevorrichtung bildenden Bauteile werden erst durch das Aufschrauben der Deckleiste auf dem Grundprofil zusammengehalten. Außerdem ist das Klemmprofil als plane Leiste ausgebildet, deren den Abstandhalter seitlich übergreifenden Teile jeweils eine Dichtung tragen, die auf den Glasscheiben aufliegen.

Abgesehen davon, daß bei dieser Haltevorrichtung der Montageaufwand an der Baustelle sehr erheblich ist und das Zusammenfügen der einzelnen die Haltevorrichtung bildenden Bauteile viel Geschick erfordert, ist eine hohe Stabilität des Klemmprofils und eine zuverlässige Abdichtung in dessen äußerem Bereich nicht gegeben. Bei Fertigungsungenauigkeiten werden nämlich die auskragenden Seitenteile des Klemmprofils, da diese nahe der Befestigungsschraube gegen den Abstandhalter gepreßt werden, mehr oder weniger aufgebogen, so daß Feuchtigkeit durch den sich zwischen den Dichtungen und den Glasscheiben bildenden Spalt in den Glasfalzraum gelangen kann. Eine zufriedenstellende Halterung der Glasscheiben einer Fassade ist somit mit der bisher verwendeten Vorrichtung nicht zu bewerkstelligen.

Aufgabe der Erfindung ist es daher, die Haltevorrichtung der eingangs genannten Gattung in der Weise zu verbessern, daß mittels dieser nicht nur eine einfache Montage einer Fassade in kurzer Zeit vorzunehmen ist, sondern daß vor allem stets eine zuverlässige Abdichtung auf der Außenseite der Fassade gewährleistet ist. Der dazu erforderliche Bauaufwand soll gering gehalten werden, insbesondere soll eine Vormontage einzelner Bauteile möglich sein, so daß an der Baustelle nur zwei Baugruppen zusammenzusetzen sind, um die Glasscheiben mittels der Vorrichtung sicher einzuspannen.

Gemäß der Erfindung wird dies bei der Haltevorrichtung der vorgenannten Art dadurch erreicht, daß das Klemmprofl als profilierte Leiste ausgebildet und über die diesem zugeordneten Dichtungen in den Abstandhalter lageorientiert eingesetzt ist.

Zweckmäßig ist es hierbei, die dem Klemmprofil zugeordneten Dichtungen einstückig auszubilden und mittig mit einem vorzugsweise keilförmig gestalteten, sich in Achsrichtung erstreckenden Ansatzstück zu versehen, das in den Abstandhalter eingreift. Es ist aber auch möglich, die dem Klemmprofil zugeordneten Dichtungen im Bereich des Abstandhalters wechselweise freizusparen und in dem den Abstandhalter übergreifenden Endbereich jeweils mit einem vorzugsweise keilförmig ausgebildeten, sich in Achsrichtung erstreckenden Ansatzstück auszustatten, die in den Abstandhalter eingreifen.

Angebracht ist es ferner, den Abstandhalter auf der dem Klemmprofil zugekehrten Seite mit einer vorzugsweise keilförmig ausgebildeten Zentrieröffnung zur Aufnahme des an den Dichtungen angeformten Ansatzstückes zu versehen.

Das Klemmprofil sollte, um eine hohe Stabilität zu erreichen, im Bereich des an den diesem zugeordneten Dichtungen angeformten Ansatzstückes einen achssenkrecht zu dem Abstandhalter verlaufenden Auflageschenkel aufweisen, an den sich beidseitig jeweils ein nach außen abgekröpftes, vorzugsweise trapezförmig gestalteter Stützschenkel anschließt, an denen mit Rastvorsprüngen versehene Halteschenkel angeformt sind, wobei die dem Klemmprofil zugeordneten Dichtungen im Bereich des Auflageschenkels auf der dem Klemmprofil zugekehrten Seite mit einem vorzugsweise mittig freigesparten Stützsteg zur Anlage des Klemmprofils versehen sein sollte.

Zur Vormontage kann der Abstandhalter an dem Grundprofil mittels in dessen Schraubkanal eingreifender Halteschrauben befestigt sein, es ist zu dem gleichen Zweck aber auch möglich, den Abstandhalter auf den den Schraubkanal bildenden Ansatz des Grundprofls aufzurasten.

Des weiteren sollten die dem Grundprofil zugeordneten Dichtungen zwischen diesem und dem Abstandhalter eingespannt sein.

Wird eine Haltevorrichtung gemäß der Erfindung ausgebildet, so ist sichergestellt, daß die Glasscheiben oder Paneele einer Fassade nicht nur sicher eingespannt sind, sondern es ist auch nahezu ausgeschlossen, daß Feuchtigkeit in die Glasfalzräume zwischen dem Abstandhalter und die Glasscheiben gelangt. Durch das als profilierte Leiste ausgebildete Klemmprofil ist nämlich eine stets gleichmäßige Anpressung der zwischen diesem und der Glasscheibe angeordneten Dichtungen auf diese gewährleistet, ein Aufbiegen des Klemmprofils ist auch bei großen Maßtoleranzen, da dieses eine hohe Steifigkeit aufweist und außerdem auf der Dichtung abgestützt ist, ausgeschlossen.

Des weiteren ist von Vorteil, daß einerseits der Abstandhalter und die dem Grundprofil zugeordneten Dichtungen auf diesem und andererseits das Klemmprofil mit Dichtungen vormontiert werden können, so daß auf der Baustelle nach dem Einbau der Glasscheiben lediglich noch das Klemmprofil mit dem Grundprofil zu verschrauben ist. Und dabei wird das Klemmprofil zwangsläufig zentriert, denn das an den äußeren Dichtungen angeformte Ansatzstück greift beim Aufsetzen des Klemmprofils in den Abstanshalter ein, so daß die Einbaulage vorgegeben ist und jegliches Ausrichten des Klemmprofils entfällt. Mit der vorschlagsgemäß ausgebildeten Vorrichtung ist demnach in kurzer Zeit bei einfacher Handhabung eine sichere und feuchtigkeitsdichte Befestigung der Glasscheiben oder Paneele einer Fassade an Pfosten und/oder Riegeln zu bewerkstelligen.

In der Zeichnung ist ein Ausführungsbeispiel der gemäß der Erfindung ausgebildeten Haltevorrichtung für Glasscheiben dargestellt, das nachfolgend im einzelnen erläutert ist. Hierbei zeigt:
- Figur 1: die Haltevorrichtung in einem Axialschnitt und
- Figur 2: einen Ausschnitt aus Figur 1 in einer vergrößerten Wiedergabe.

Die in Figur 1 dargestellte und mit 1 bezeichnete Vorrichtung dient zur Halterung von Glasscheiben 3 und 4 an einem Pfosten 2, durch die somit eine Fassade 10 gebildet ist, und besteht im wesentlichen aus einem Grundprofil 11, einem auf diesem aufgerasteten Abstandhalter 21 sowie einem Klemmprofil 31, das durch Schrauben 39 mit dem auf dem Pfosten 2 mittels Schrauben 15 befestigten Grundprofil 11 fest verbunden ist. Die Glasscheiben 3 und 4 sind hierbei zwischen dem Grundprofil 12 und dem Klemmprofil 31 sowie diesen zugeordneten Dichtungen 16 und 17 bzw. 24 und 25 eingespannt.

Das Grundprofil 11 weist einen Auflageschenkel 12 sowie einen mittig von diesem abstehenden Ansatz 13 auf, in den ein Schraubkanal 14 eingearbeitet ist. Zur Befestigung an dem Pfosten 2 durchgreifen die Schrauben 15 den Auflageschenkel 12 beidseits des Ansatzes 13, und zwar zueinander versetzt, außerdem sind auf den Auflageschenkel 12 die Dichtungen 16 und 17 aufgerastet.

Der Abstandhalter 21 ist als Hohlprofil gestaltet und ebenfalls auf dem Grundprofil 11 aufgerastet. Dazu ist der Ansatz 13, wie dies insbesondere der Figur 2 zu entnehmen ist, mit einer Hinterschneidung 18 ausgestattet, in die der Abstandhalter 21 mittels eines Rastvorsprunges 23 eingreift. Dadurch sind die Dichtungen 16 und 17 zusätzlich arretiert. Der Abstandhalter 21 kann aber auch mittels in den Schraubkanal 14 eingreifender Schrauben 28 an dem Grundprofil 11 angebracht werden.

Des weiteren weist der Abstandhalter 21 auf der dem Klemmprofil 31 zugekehrten Seite eine Zentrieröffnung 22 auf, in die ein an den Dichtungen 24 und 25, die bei dem gezeigten Ausführungsbeispiel einstückig ausgebildet sind, angeformtes Ansatzstück 26 eingesetzt ist. Das Ansatzstück 26 ist keilförmig gestaltet, so daß dadurch bei der Montage das auf den Dichtungen 24 und 25 aufgerastete Klemmprofil 31 selbsttätig zentriert wird.

Um dem Klemmprofil 31 eine hohe Stabilität zu verleihen, ist dieses als profilierte Leiste ausgebildet. An einem mittig angeordneten Anlageschenkel 32, der auf einem an den Dichtungen 24, 25 angeformten mittig freigesparten Stützsteg 27 aufliegt, schließen sich beidseitig im Querschnitt trapezförmig gestaltete Stützschenkel 33 bzw. 34 an, an denen mit Rastvorsprüngen 37 und 38 ausgestattete Halteschenkel 35 bzw. 38 angeformt sind. Auf den Rastvorsprüngen 37 und 38 sind die Dichtungen 24, 25 gehalten, so daß bereits vor der Montage der Glasscheiben 3 und 4 die Dichtungen 24 und 25 auf das Klemmprofil 31 aufgesetzt werden können.

Das Grundprofil 11 kann vor dessen Aufschrauben auf dem Pfosten 2 mit den Dichtungen 16 und 17 sowie mit dem Abstandhalter 21 bestückt werden. Zur Montage der Fassade 10 ist somit zunächst lediglich das Grundprofil 11 mittels der Schrauben 15 an dem Pfosten 2 zu befestigen, sodann sind die Glasscheiben 3 und 4 zwischen den Abstandhaltern 21 der einzelnen Vorrichtungen einzusetzen. Durch Aufsetzen des Klemmprofils 31 mit den Dichtungen 24 und 25 auf die Abstandhalter 21 - dabei werden durch das Einführen des an diesen angeformten Ansatzstückes 26 in die Zentrieröffnung 22 der Abstandhalter 21 die Klemmprofile 31 selbsttätig ausgerichtet - und Anziehen der Schrauben 39 werden die Glasscheiben 3 und 4 eingespannt. Dabei können über das als profilierte Leiste ausgebildete Klemmprofil 31 hohe Kräfte auf die Dichtungen 16 und 24 bzw. 17 und 25 übertragen werden, dennoch ist ein Aufbiegen des Klemmprofils 31 nicht zu befürchten. Durch Aufrasten eines Abdeckprofils 40 auf dem Klemmprofil 31 ist die Haltevorrichtung 1 fertiggestellt.

## Patentansprüche

1. Vorrichtung (1) zur Halterung von jeweils zwei Glasscheiben (3, 4), Paneelen oder dgl. in deren Randbereichen an Pfosten (2) und/oder Riegeln einer Fassade (10), bestehend aus einem an diese zu befestigenden mit einem in einen abstehenden Ansatz (13) eingeformten Schraubkanal (14) versehenen Grundprofil (11), einem mit diesem verbundenem als Hohlprofil ausgebildeten Abstandhalter (21) sowie einem diesen beidseits übergreifenden Klemmprofil (31), zwischen dem und dem Grundprofil (11) die Glasscheiben (3,4) oder Paneele über an diesen anliegenden Dichtungen (16, 17 bzw. 24, 25) eingespannt sind,
**dadaurch gekennzeichnet,**
daß das Klemmprofil (31) als profilierte Leiste ausgebildet und über die diesem zugeordneten Dichtungen (24, 25) in den Abstandhalter (21) lageorientiert eingesetzt ist.

2. Vorrichtung nach Anspruch 1,
**dadaurch gekennzeichnet,**
daß die dem Klemmprofil (31) zugeordneten Dichtungen (24, 25) einstückig ausgebildet und mittig mit einem vorzugsweise keilförmig gestalteten, sich in Achsrichtung erstreckenden Ansatzstück (26) versehen sind, das in den Abstandshalter (21) eingreift.

3. Vorrichtung nach Anspruch 1,
**dadurch gekennzeichnet,**
daß die dem Klemmprofil (31) zugeordneten Dichtungen (24, 25) im Bereich des Abstandhalters (21) wechselweise freigespart sind und in dem den Abstandhalter (21) übergreifenden Endbereich jeweils mit einem vorzugsweise keilförmig ausgebildeten, sich in Achsrichtung erstreckenden Ansatzstück (26) versehen sind, die in den Abstandhalter (21) eingreifen.

4. Vorrichtung nach einem oder mehreren
der Ansprüche 1 bis 3,
**dadurch gekennzeichnet,**
daß der Abstandhalter(21) auf der dem Klemmprofil (31)zugekehrten Seite mit einer vorzugsweise keilförmig ausgebildeten Zentrieröffnung (22) zur Aufnahme des an den Dichtungen (24, 25) angeformten Ansatzstückes (26) versehen ist.

5. Vorrichtung nach einem oder mehreren
der Ansprüche 1 bis 4,
**dadurch gekennzeichnet,**
daß das Klemmprofil (31) im Bereich des an den diesem zugeordneten Dichtungen (24, 25) angeformten Ansatzstückes (26) einen achssenkrecht zu dem Abstandshalter (21) verlaufenden Auflageschenkel (32) aufweist, an den sich beidseitig jeweils ein nach außen abgekröpftes, vorzugsweise trapezförmig gestalteter Stützschenkel (23, 24) anschließt, an denen mit Rastvorsprüngen (27) bzw. (28) versehene Halteschenkel (25, 26) angeformt sind.

6. Vorrichtung nach Anspruch 5,
**dadurch gekennzeichnet,**
daß die dem Klemmprofil (31) zugeordneten Dichtungen (24, 25) im Bereich des Auflageschenkels (26) auf der dem Klemmprofil (31) zugekehrten Seite mit einem vorzugsweise mittig freigesparten Stützsteg (27) zur Anlage des Klemmprofils (31) versehen sind.

7. Vorrichtung nach einem oder mehreren
der Ansprüche 1 bis 6,
**dadurch gekennzeichnet,**
daß der Abstandhalter (21) an dem Grundprofil (11) mittels in dessen Schraubkanal (14) eingreifender Halteschrauben (28) befestigt ist.

8. Vorrichtung nach einem oder mehreren
der Ansprüche 1 bis 6,
**dadurch gekennzeichnet,**
daß der Abstandshalter (21) auf den den Schraubkanal (14) bildenden Ansatz (13) des Grundprofils (11) aufgerastet ist.

9. Vorrichtung nach einem oder mehreren
der Ansprüche 1 bis 8,
**dadurch gekennzeichnet,**
daß die dem Grundprofil (11) zugeordneten Dichtungen (16, 17) zwischen diesen und dem Abstandshalter (21) eingespannt sind.
